# EUROPÄISCHE PATENTSCHRIFT

(11) **EP 0 315 124 B1**
(45) Veröffentlichungstag und Bekanntmachung des Hinweises auf die Patenterteilung: **29.04.1992**
(21) Anmeldenummer: 88118186.1
(22) Anmeldetag: 02.11.1988
(51) Int. Cl.: E21F 5/18, E21D 20/02, E02D 3/12

(54) **Stopfen für die Gebirgsverfestigung**
Plug for rock consolidation
Bouchon pour la consolidation de roches

(30) Priorität: 05.11.1987 DE 3737462
(43) Veröffentlichungstag der Anmeldung: 10.05.1989
(73) Patentinhaber: DIEHL GMBH & CO., 90478 Nürnberg (DE)
(72) Erfinder: Berg, Günter, D-6696 Nonnweiler (DE); Schwarz, Karl-Heinz, D-6696 Nonnweiler-Kastel (DE); Siems, Wolf-Rüdiger, D-6696 Nonnweiler (DE); Wagner, Hans-Joachim, D-6696 Nonnweiler-Kastel (DE)

(56) Entgegenhaltungen:
- DE-C- 3 313 852
- DE-C- 3 404 689
- DE-C- 3 625 393
- GB-A- 2 102 859

## Beschreibung

Die Erfindung bezieht sich auf einen Stopfen für die Gebirgsverfestigung, wie für Tränkarbeiten oder für die Ankerung im untertägigen Berg- und Tunnelbau hergestellter Bohrlöcher, nach dem Oberbegriff des Anspruches 1.

Aus der DE-C-34 04 689 ist ein Stopfen für die Gebirgsverfestigung bekannt. Dieser weist einen elastisch aufweitbaren Rohrkörper auf, der über eine Gewindespannvorrichtung in einem Bohrloch flüssigkeitsdicht zu verankern ist. Zur Verankerung dient ein Beschickungsrohr, das mit dem Stopfen verbunden ist. In der Tiefe des Bohrloches wird der Stopfen zuerst durch leichtes Zurückziehen des Beschickungsrohres in Ausziehrichtung im Bohrloch drehfest festgelegt. Dies wird dadurch erreicht, daß eine auf einem Gewinderohr sitzende Gewindemutter eine Spreizhülse radial aufweitet, die ihrerseits einen relativ dünnen Rohrabschnitt des Stopfens an die Wand des Bohrloches drückt. Bei ungünstigen Bohrlochverhältnissen kann es vorkommen, daß der relativ zum Stopfen erfolgende Rückhub des Gewinderohres nicht erfolgen kann, weil der Bohrlochanker im Bohrloch keinen Halt findet. Die erforderliche Verankerung des Stopfens für die Gebirgsverfestigung ist daher nicht möglich.

Der Erfindung liegt die Aufgabe zugrunde, einen Stopfen für Bohrlöcher im Gebirge oder im Beton vorzuschlagen, der in Einschieberichtung mittels eines Beschickungsrohres in beliebiger Tiefe des Bohrloches zu fixieren und damit auch belastungssicher und flüssigkeitsdicht durch Betätigen der Gewindespannvorrichtung zu verankern ist, wobei auch das Ablösen eines Beschickungsrohres vom Stopfen gewährleistet sein soll.

Die Erfindung löst diese Aufgabe entsprechend dem kennzeichnenden Teil des Anspruches 1.

Weitere Ausgestaltungen der Erfindung gehen aus den Unteransprüchen hervor.

Die Vorteile der Erfindung liegen im einfachen Vorfixieren des aus wenigen und einfachen Teilen bestehenden Stopfens im Bohrloch als Vorraussetzung für die Drehbewegung der Gewindespannvorrichtung zum Festsetzen des Stopfens im Bohrloch und in der sicheren Abschraubbarkeit des Beschickungsrohres vom Stopfen.

Ein Ausführungsbeispiel der Erfindung ist in der Zeichnung dargestellt.

Es zeigt:
- Fig. 1: einen verkürzt gezeichneten Stopfen im Längsschnitt;
- Fig. 2: einen Querschnitt II-II nach Fig. 1;
- Fig. 3: eine Spreizfeder nach Fig. 1;
- Fig. 4: und 5 weitere Verbindungsmöglichkeiten für die Spreizfeder unmittelbar mit dem Stopfen, in Abweichung von Fig. 1.

Ein Verschlußstopfen 1 besteht aus einem Ventilkörper 2 mit Rückschlagventil 3, einem Gewinderohr 4, einer Hülse 5, einer Rückdrehsperre 6, einer Gewindespannvorrichtung 7, einer Spreizfeder 8, drei Näpfe 9 bis 11, einem Rohrkörper 12, und aus einer Kappe 13.

Die Spreizfeder 8, bestehend aus einer Bodenplatte 14 und drei Arme 15, sichert den Verschlußstopfen 1 in einem Bohrloch axial gegen Herausziehen in Pfeilrichtung 20 und gegen Rotation.

Die Spreizfeder 8 ist mit dem als Druckplatte dienenden Napf 9 durch Punktschweißen 21 fest verbunden. Der Napf 9 sitzt durch die Schraubverbindungen 2,4,7 mittels Reibschluß verdrehfest auf einem Absatz 22 des Rohrkörpers 12.

Der als Druckplatte dienende Napf 10 ist in den Rohrkörper 12 einvulkanisiert.

Der Napf 11 sitzt reibschlüssig auf einem Absatz 23 des Rohrkörpers 12 und gewährleistet den Formschluß zwischen der Hülse 5 und dem Rohrkörper 12.

Neben dem Punktschweißen 21 ist die Bodenplatte 14 auch unmittelbar mit dem Rohrkörper 12 durch Kleben kraftschlüssig (Fig. 4) oder durch Nocken 16 des Rohrkörpers 12 (Fig. 5) formschlüssig zu verbinden.

Weiterhin ist die Bodenplatte 14 mit dem Napf 9 durch Zapfen 17 formschlüssig zu verbinden.

Die Länge 40 der Arme 15 entsprechen deren Durchmesser 41 und sind 25% größer als der Durchmesser 42 des Rohrkörpers 12.

Die Rückdrehsperre 6 besteht aus der im Rohrkörper 12 verdrehfesten jedoch axial verschiebbaren Hülse 5 mit Rippen 24, wobei die Rippen 24 in Nuten 25 gleitend gelagert sind,
einem Sperrkörper 26 in einer Ausnehmung 27 der Hülse 5, der in eine Nut 28 mit einer Anschlag- und einer Gleitfläche 29,30 eingreift und einer umfangseitigen Begrenzung durch eine Wand 33 des Rohrkörpers 12.

Eine Gewindemutter 18 ist formschlüssig in der Hülse 5 gehalten und durch eine Fläche 31 und Nocken 32 axial fixiert.

### Zur Funktion:

Der Stopfen 1 wird auf ein Beschickungsrohr 35 aufgeschraubt und dann auf die gewünschte Tiefe im Bohrloch eingebracht. Die Arme 15 der Spreizfeder 8 fixieren den Rohrkörper 12 gegen Rotation oder Herausziehen in Richtung des Pfeiles 20 im Bohrloch. Hierbei greifen die Arme 15 in die rauhe Oberfläche des Bohrloches ein, wobei die Haltewirkung der Arme 15 durch leichtes Anziehen des Beschickungsrohres 35 in Pfeilrichtung 20 noch verstärkt wird. Bei einem Rechtsgewinde des Gewinderohres 4 wird die Gewindespannvorrichtung 7 entsprechend der Richtung des Pfeiles 19 (Fig. 2) in Tätigkeit gesetzt.

Die Bodenplatte 14 dient als Stirnlager für den über das Beschickungsrohr 35 in Pfeilrichtung 19 gedrehten Ventilkörper 2. Die formschlüssig gehaltene Gewindemutter 18 schiebt die Hülse 5 in Pfeilrichtung 20. Dadurch übt sie einen Druck auf den Napf 10 und auf den zwischen den Näpfen 9,10 liegenden Abschnitt 37 des Rohrkörpers 12 aus. Bei entsprechender Drehbewegung des Beschickungsrohres 35 wölbt sich der Umfang des Rohrkörpers 12 im Abschnitt 37 entsprechend der strichpunktiert gezeichneten Kontur 36. Dies führt zu einer relativ hohen Anpreßkraft des Stopfens 1 an die Wand des Bohrloches. Andererseits preßt sich der Werkstoff des Rohrkörpers an das Gewinderohr an, so daß insgesamt eine feste Verankerung des Stopfens 1 im Bohrloch erreicht wird, die außerdem noch flüssigkeits- und gasdicht ist.

Bei jeder Umdrehung des Gewinderohres 4 gleitet der Sperrkörper 26 auf der Gleitfläche 30 und am Umfang des Gewinderohres 4 und drückt sich dabei mehr oder weniger in den elastischen Rohrkörper 12 hinein. Der Werkstoff des Rohrkörpers 12 gewährleistet eine gewisse Anpreßkraft des Sperrkörpers 26 am Umfang des Gewinderohres 4 und in der Längsnut 28.

Ist der feste Sitz des Stopfens 1 im Bohrloch erreicht, wird das Beschickungsrohr 35 in bekannter Weise ein Injektionsmedium durch den Stopfen 1 hindurch eingespritzt. Nach Abschluß der Injektion dichtet das Rückschlagventil 3 den Stopfen 1 ab. Die Linksdrehung des Beschickungsrohres 35, also entgegen der Richtung des Pfeiles 19, bewirkt, daß spätestens nach einer Umdrehung die Fläche 29 am Sperrkörper 26 anliegt und durch den Formschluß der Hülse 5 im Rohrkörper 12 das Gewinderohr 4 arretiert ist. Dadurch kann auch ein festsitzendes Beschickungsrohr 35 vom Ventilkörper 2 abgeschraubt werden. Die Gefahr des Entspannens des Stopfens bei Linksdrehung des Beschickungsrohres 35 ist beseitigt.

Wesentlich für die Erfindung sind
1. das durch die Spannfeder 8 bewirkte unmittelbare Vorfixieren des Rohrkörpers 12 im Bohrloch, wodurch über das anschließende Betätigen der Gewindespannvorrichtung 7 das endgültige Befestigen des Stopfens 1 im Bohrloch erreicht wird **und**
2. die Wiederverwendbarkeit des Beschickungsrohres 35 durch sicheres Abschrauben vom Ventilkörper 2 aufgrund der die Befestigung des Stopfens 1 im Bohrloch nur unwesentlich beeinträchtigenden Rückdrehsperre.

Bei Bedarf kann neben der dargestellten einzigen Längsnut 28 am Umfang des Gewinderohres 4 zwei oder drei entsprechende Längsnuten 28 vorgesehen sein, so daß die Sperrwirkung bereits nach einem Drehwinkel von bspw. 120° entgegen der Pfeilrichtung 19 vorliegt.

Wesentlich ist auch der aus wenigen und einfachen Teilen bestehende Stopfen 1. Der Stopfen 1 ist für einen maximalen Flüssigkeitsdruck des Injektionsmediums bis 300 kp/cm² ausgelegt. Entsprechend bestehen der Ventilkörper 2 und das Gewinderohr 4 aus hochfestem Werkstoff, wie Stahl. Andererseits können diese, als auch andere hochbeanspruchte Teile aus einem geeigneten, jedoch durch die Schrämmaschinen zerspanbaren Werkstoff, wie faserverstärktem Kunststoff, bestehen. Damit wird ein vorzeitiger Verschleiß der Schrämköpfe vermieden.

Anstelle der Gewindeverbindung von Ventilkörper 2 und Gewinderohr 4, die bei dem maximalen Flüssigkeitsdruck besonders beansprucht wird, ist es auch möglich, die genannten Teile einstückig aus einem geeigneten Werkstoff, wie Stahl oder Kunststoff, herzustellen. Damit entfällt eine Gewindeverbindung. Maßgebend für die Standfestigkeit des aus einem Stück bestehenden, den Stopfen 1 durchsetzenden Teiles sind neben den Werkstoffeigenschaften die jeweils einzuhaltenden Querschnitte.

## Patentansprüche

1. Stopfen für die Gebirgsverfestigung, wie für Tränkarbeiten oder für die Ankerung im untertätigen Berg- und Tunnelbau hergestellten Bohrlöcher mit einem elastisch aufweitbaren, zwischen Druckplatten liegenden Rohrkörperabschnitt, einem Gewinderohr (4),
eingangsseitig einem Bohrlochanker, einem Ventilkörper (2) mit Rückschlagventil (3), einer Gewindemuffe für ein Beschickungsrohr (35) und ausgangsseitig einer Gewindespannvorrichtung (7) zum Anpressen des Rohrkörperabschnittes an die Bohrlochwand mittels einer im Rohrkörper (12) nur axial verschiebbaren Hülse (5), die formschlüssig eine mit dem Gewinderohr (4) verschraubte Mutter (18) umfaßt,
dadurch gekennzeichnet,
daß der Bohrlochanker als sternförmige Spreizfeder (8) mit elastischen Armen (15) ausgebildet ist, die entgegen der Einschieberichtung (Pfeil 20) des Stopfens (1) in das Bohrloch aufgespreizt sind, wobei die Spreizfeder (8) mit dem Rohrkörper (12) fest verbunden ist, und
zwischen dem Rohrkörper (12) und dem Gewinderohr (4) - und zwar im Bereich der Gewindespannvorrichtung (7) - eine Rückdrehsperre (6) für das Gewinderohr (4) vorgesehen ist.

2. Stopfen nach Anspruch 1,
dadurch gekennzeichnet,
daß die Länge (40) der Arme (15) und der Durchmesser (41) der Arme (15) an ihrem freien Ende etwa gleich groß ist und ca. 10 bis 40 % größer ist als der Durchmesser (42) des Stopfens (1).

3. Stopfen nach Anspruch 1,
dadurch gekennzeichnet,
daß eine mit der Spreizfeder (8) einstückige Bodenplatte (14) mit dem Rohrkörper (12) verklebt oder mit ihm formschlüssig verbunden ist.

4. Stopfen nach Anspruch 1,
dadurch gekennzeichnet,
daß die Bodenplatte (14) mit einer als Napf (9) ausgebildeten Druckplatte durch Schweißen (21) oder durch Formschluß (Zapfen 17) fest verbunden ist.

5. Stopfen nach Anspruch 1,
dadurch gekennzeichnet,
daß das Gewinderohr (4) eine Längsnut (28) aufweist und in der Hülse (5) ein radial verschiebbarer Sperrkörper (26) in einer fensterförmigen Ausnehmung (27) gelagert ist, der in Spanndrehrichtung (19) mit einer Gleitfläche (30) und entgegengesetzt dazu mit einem Anschlag (29) zusammenwirkt.

6. Stopfen nach Anspruch 5,
dadurch gekennzeichnet,
daß der Querschnitt der Längsnut (28) durch eine etwa radiale Anschlagfläche (29) und eine etwa tangentiale Gleitfläche (30) sägezahnförmig ausgebildet ist.

7. Stopfen nach Anspruch 5,
dadurch gekennzeichnet,
daß der Sperrkörper (26) scheibenförmig ausgebildet ist.

8. Stopfen nach Anspruch 1,
dadurch gekennzeichnet,
daß der Rohrkörper (12) eine einvulkanisierte Druckplatte (10) aufweist, an der die axial verschiebbare Hülse (5) liegt.

9. Stopfen nach Anspruch 1,
dadurch gekennzeichnet,
daß die beiden Enden des Rohrkörpers (12) mit jeweils einem Napf (9 und 11) versehen sind, deren Außendurchmesser kleiner ist als der Durchmesser (42) des Rohrkörpers (12).

## Claims

1. A plug for rock strengthening, such as for impregnating work or for the anchorage of drill holes produced in underground mining and tunneling, with an elastically expansible tube body portion lying between pressure plates, a threaded tube (4), at the entry side a drill-hole anchor, a valve body (2) with check valve (3), a threaded socket for a feed tube (35) and at the exit side a threaded clamping device (7) for pressing the tube body portion against the wall of the drill hole wall by means of a sleeve (5) which is only axially displaceable in the tube body (12) and which comprises in a form-locking manner a nut (18) which is screwed to the threaded tube (4), characterised in that the drill-hole anchor is designed as a star-shaped expanding spring (8) having elastic arms (15) which are expanded contrary to the insertion direction (arrow 20) of the plug (1) into the drill hole, in which respect the expanding spring (8) is connected securely to the tube body (12), and provided between the tube body (12) and the threaded tube (4) - namely in the region of the threaded clamping device (7) - is an untwisting lock (6) for the threaded tube (4).

2. A plug according to Claim 1, characterised in that the length (40) of the arms (15) and the diameter (41) of the arms (15) at their free end is approximately of the same size and is about 10 to 40% larger than the diameter (42) of the plug (1).

3. A plug according to Claim 1, characterised in that a base plate (14) which is in one piece with the expanding spring (8) is bonded to the tube body (12) or connected to it in a form-locking manner.

4. A plug according to Claim 1, characterised in that the base plate (14) is securely connected by welding (21) or by form-locking stud (17) to a pressure plate which is designed as a cup (9).

5. A plug according to Claim 1, characterised in that the threaded tube (4) has a longitudinal groove (28) and mounted in the sleeve (5) in a window-shaped recess (27) is a radially displaceable locking body (26) which in the clamping rotation direction (19) co-operates with a sliding surface (30) and oppositely thereto co-operates with a stop (29).

6. A plug according to Claim 5, characterised in that the cross-section of the longitudinal groove (28) is designed in a sawtooth-shaped manner as a result of an approximately radial stop surface (29) and an approximately tangential sliding surface (30).

7. A plug according to Claim 5, characterised in that the locking body (26) is disc-shaped in design.

8. A plug according to Claim 1, characterised in that the tube body (12) has a pressure plate (10) which is vulcanised in and on which the axially displaceable sleeve (5) lies.

9. A plug according to Claim 1, characterised in that the two ends of the tube body (12) are provided with respectively a cup (9 and 11), the outside diameter of which is smaller than the diameter (42) of the tube body (12).

## Revendications

1. Bouchon pour la consolidation de terrains, tel que des trous de forage réalisés pour des travaux d'imprégnation ou pour l'ancrage dans les ouvrages miniers et la construction de tunnels souterrains, comportant une partie de corps tubulaire s'élargissant élastiquement, située entre des plaques de pression, un tube fileté (4), côté entrée un dispositif d'ancrage de trou de forage, un corps de vanne (2) avec clapet de non-retour (3), un manchon fileté pour un tube de chargement (35) et, côté sortie un dispositif de serrage fileté (7) pour presser la partie de corps tubulaire contre la paroi du trou de forage au moyen d'une douille (5) déplaçable uniquement axialement dans le corps tubulaire (12), laquelle douille entoure par concordance de forme un écrou (18) vissé avec le tube fileté (4), caractérisé en ce que le dispositif d'ancrage de trou de forage est un ressort d'écartement (8) en étoile avec des bras (15) élastiques qui sont écartés dans le sens contraire au sens d'introduction (flèche 20) du bouchon (1), dans le trou de forage, le ressort d'écartement (8) étant relié de façon fixe avec le corps tubulaire (12) et en ce qu'il est prévu, entre le corps tubulaire (12) et le tube fileté (4) - dans la région du dispositif de serrage fileté (7) - un blocage de rotation en retour (6) pour le tube fileté (4).

2. Bouchon selon la revendication 1, caractérisé en ce que la longueur (40) des bras (15) et le diamètre (41) des bras (15) à leur extrémité libre, sont à peu près égaux et environ de 10 à 40 % supérieurs au diamètre (42) du bouchon (1).

3. Bouchon selon la revendication 1, caractérisé en ce qu'une plaque de fond (14), d'une seule pièce avec le ressort d'écartement (8), est collée avec le corps tubulaire (12) ou assemblée par concordance de forme avec celui-ci.

4. Bouchon selon la revendication 1, caractérisé en ce que la plaque de fond (14) est assemblée de manière fixe avec une plaque de pression en forme de godet (9), par soudage (21) ou par concordance de forme (tenon 17).

5. Bouchon selon la revendication 1, caractérisé en ce que le tube fileté (4) présente une rainure longitudinale (28) et en ce que dans la douille (5), un corps de blocage (26) coulissant radialement est monté dans un évidement (27) en forme de fenêtre, et coopère dans le sens du serrage (19) avec une surface de glissement (30) et dans le sens opposé, avec une butée (29).

6. Bouchon selon la revendication 5, caractérisé en ce que la section transversale de la rainure longitudinale (28) est configurée en dents de scie par une surface de butée (29) à peu près radiale et par une surface de glissement (30) à peu près tangentielle.

7. Bouchon selon la revendication 5, caractérisé en ce que le corps de blocage (26) est en forme de disque.

8. Bouchon selon la revendication 1, caractérisé en ce que le corps tubulaire (12) comporte une plaque de pression (10) vulcanisée à l'intérieur contre laquelle se trouve la douille (5) coulissant axialement.

9. Bouchon selon la revendication 1, caractérisé en ce que les deux extrémités du corps tubulaire (12) sont pourvues chacune d'un godet (9 et 11) dont le diamètre extérieur est inférieur au diamètre (42) du corps tubulaire (12).
